# EUROPÄISCHE PATENTSCHRIFT

(11) **EP 2 056 966 B1**
(45) Veröffentlichungstag und Bekanntmachung des Hinweises auf die Patenterteilung: **18.06.2014**
(21) Anmeldenummer: 07817422.4
(22) Anmeldetag: 15.08.2007
(51) Int. Cl.: B02C 13/282

(54) **SEITENWANDPANZERUNG ZUM AUSKLEIDEN EINER SEITENWAND EINES SCHREDDERS FÜR KRAFTFAHRZEUGE, SCHREDDER UND ROTOR FÜR EINEN SCHREDDER**
SIDE WALL ARMOUR PLATE FOR LINING A SIDE WALL OF A SHREDDER FOR MOTOR VEHICLES, SHREDDER AND ROTOR FOR A SHREDDER
BLINDAGE DE PAROI LATÉRALE POUR REVÊTIR UNE PAROI LATÉRALE D'UN DÉCHIQUETEUR POUR VÉHICULES AUTOMOBILES, DÉCHIQUETEUR ET ROTOR POUR UN DÉCHIQUETEUR

(30) Priorität: 01.09.2006 DE 102006041354; 24.01.2007 DE 102007004585
(43) Veröffentlichungstag der Anmeldung: 13.05.2009
(62) Teilanmeldung aus: 10009768.2
(73) Patentinhaber: Albert Hoffmann GmbH, 52249 Eschweiler (DE)
(72) Erfinder: HOOF, Frank, 52249 Eschweiler (DE)
(74) Vertreter: Bauer, Dirk
(86) Internationale Anmeldenummer: PCT/DE2007/001435
(87) Internationale Veröffentlichungsnummer: WO 2008/025322

(56) Entgegenhaltungen:
- EP-A- 0 126 872
- DE-A1- 4 445 441
- US-A- 4 009 836
- US-A- 4 202 503
- US-A- 4 222 530

## Beschreibung

Die Erfindung betrifft einen L-förmigen Eckpanzer einer Seitenwandpanzerung zum Auskleiden einer Seitenwand eines Schredders für Bleche, Kraftfahrzeuge und desgleichen, mit einer Seitenplatte und einer Kragplatte, wobei die Kragplatte von der Seitenplatte winklig absteht.

Darüber hinaus betrifft die Erfindung einen Schredder in Form einer Hammermühle.

Schredder beispielsweise in Form von Hammermühlen sind beispielsweise aus der US 4,009,836 und der EP 0 126 872 A bekannt. Bei solchen Schreddern läuft ein Rotor mit Schlagwerkzeugen in einem Gehäuse. Der Rotor ist auf einer Welle gelagert, die in der Regel senkrecht zu einer Einführrichtung in den Schredder liegt. An den Stirnseiten des Rotors weist das Gehäuse zwei Seitenwände auf.

Da die Schredder auch gröbstes Schredgut zermahlen und dieses oft unkontrolliert abplatzt oder auch Explosionen auslöst, sind die Seitenwände der Anlagen, wie beispielsweise der US 4,202,503 A zu entnehmen ist, in der Regel auf der Innenseite mit einer Panzerung in Form von Panzerplatten ausgekleidet.

Ein weiterer Schredder wird in der DE 44 45 441 A1 beschrieben, wobei dieser Schredder im Unterschied zu dem erfindungsgemäßen Schredder zum Vermahlen von Brennstoffen eingesetzt wird. Auch dieser Schredder besitzt eine Seitenwandpanzerung, wobei unterhalb dieser Seitenwandpanzerung ein Ringpanzer angeordnet ist.

Aus der DE 197 56 275 C1 ist ein Rotor bekannt, der mit Schutzkappen versehen ist.

Wie vorstehend bereits erläutert wurde, sind Panzerplatten an den Innenseiten der Gehäusewände im Bereich der umlaufenden Schlagwerkzeuge um den Rotor gängig und werden wegen der längeren möglichen Betriebsdauer einer Anlage zunehmend eingesetzt. Diese Seitenwandpanzerungen decken die Gehäusewand entlang des kreisförmigen Verlaufs seitlich des Arbeitsraums um den Rotor ab.

Etwa auf Höhe der Mantellinie des Rotors springt die Seitenwand des Anlagengehäuses jedoch nach außen zurück. Der Grund hierfür liegt darin, dass die Seitenwände einen Arbeitsraum definieren und dieser nach Möglichkeit nicht in einem Schlitz neben dem Rotor münden soll. Daher sind die Seitenwände in der Regel so ausgelegt, dass sie in etwa mit dem stirnseitigen Rotorrand gefluchtet sind oder bevorzugt sogar in ihrer Verlängerung auf den Rotor treffen würden, sodass der Rotorrand leicht außerhalb des durch die Seitenwände definierten Arbeitsraums liegt.

Der Versprung der Seitenwand liegt sehr nah am Rotor, um dem Schredgut nach Möglichkeit nicht zu gestatten, den Weg seitlich an den Schlagwerkzeugen des Rotors vorbei und zur Lagerwelle des Rotors zu nehmen.

Es versteht sich, dass jedoch viel Schredgut an dieser Stelle auf das Gehäuse aufschlägt, also auf den Versprung der Seitenwand etwa auf Höhe der Rotormantelfläche. Dies ruft einen starken Verschleiß hervor.

Der Erfindung liegt die Aufgabe zugrunde, verbesserte Anlagen zur Verfügung zu stellen.

Ausgehend von einem L-förmigen Eckpanzer der eingangs beschriebenen Art wird die Aufgabe dadurch gelöst, dass der L-förmige Eckpanzer als einstückiges Bogensegment geformt ist.

Der L-förmige Eckpanzer schafft bezüglich des starken Verschleißes Abhilfe: Durch seine Form kann zusätzlich zur gepanzerten Seitenwand nun auch der Versprung gepanzert werden. Bei den bislang an dieser Stelle anzutreffenden Schweißverbindungen zwischen dem unter dem Seitenwandpanzer hervorstehenden Ende der Seitenwand und einem nach außen führenden Vierkant waren regelmäßig Verschleißerscheinungen zu erkennen. Dies ist nicht nur für die Anlage als solche eine Gefahr, sondern auch für Bedienpersonal, welches etwa in die Anlage hineingeht, um diese zu inspizieren oder zu reparieren.

Es versteht sich, dass die Mantelfläche des Rotors bogenförmig verläuft, und zwar in einem Kreisbogenverlauf um die Lager- und Rotationsachse des Rotors. Es ist daher von Vorteil, den L-förmigen Eckpanzer ebenfalls bogenförmig auszuführen.

Um den Spalt zwischen dem zurückspringenden Verlauf der Seitenwand und dem Rotorrand möglichst klein zu halten, empfiehlt es sich, den Sprung in der Seitenwand ebenfalls bogenförmig verlaufen zu lassen, und zwar ebenfalls als ein Kreisbogensegment um die Welle des Rotors herum.

Da die Seitenwandpanzerung zusätzlich zur L-Form im Querschnitt ein Bogensegment aufweist, wobei bevorzugt der Querschnitt entlang eines Radialschnitts vorliegt, kann ein solcher Verlauf des Wandrücksprungs sehr formschlüssig mit dem erfindungsgemäßen L-förmigen Eckpanzer ummantelt werden. Ferner ist der L-förmige Eckpanzer besonders stabil, weil die Kragplatte mit der Seitenplatte einstückig ausgeführt ist.

Bevorzugt beträgt ein Winkel zwischen der Kragplatte und der Seitenplatte zumindest 70°, vorzugsweise etwa 90°, bezüglich eines Verlaufs der Seitenplatte. Bei einer solchen Gestaltung kann die Seitenplatte des L-förmigen Eckpanzers an diejenige Seitenwand des Schredders angepasst sein, welche den Arbeitsraum begrenzt, während die Kragplatte um den Rücksprung der Seitenwand herum geführt ist.

Es wird vorgeschlagen, dass die Kragplatte eine zumindest im Wesentlichen gleiche Dicke hat wie die Seitenplatte. Die Dicke der Kragplatte sollte nach bisherigen Versuchen mit Prototypen zumindest etwa die Hälfte der Dicke der Seitenplatte ausmachen, bevorzugt etwa zwei Drittel der Dicke der Seitenplatte. Die Seitenplatte selbst ist bevorzugt dicker ausgeführt, da in ihr unter anderem auch Verschraubungsaufnahmen für den L-förmigen Eckpanzer angeordnet sein können.

Ferner wird die eingangs genannte Aufgabe hinsichtlich eines Schredders für Bleche, Kraftfahrzeuge und desgleichen, mit einer SEitenwand mit einem Rücksprung und mit einer Seitenwandpanzerung zum Auskleiden der Seitenwand, sowie mit einem im Querschnitt L-förmigen Eckpanzer im Bereich des Rücksprungs dadurch gelöst, dass der Eckpanzerbereich einen L-förmigen Eckpanzer nach einem der Ansprüche 1 bis 3 aufweist.

Den erfindungsgemäßen Schredder weiter ausgestaltend ist vorgesehen, dass an einer radialen Innenoberfläche des L-förmigen Eckpanzers eine Stufe ausgebildet ist. Diese Stufe befindet sich axial außerhalb des Randbereichs des Rotors. Mittels dieser Stufe wird es dem Schredgut zusätzlich erschwert in den Wellenaufnahmeraum zu gelangen, da das Schredgut zuerst die Stufe überwinden muss, um dort hinzugelangen.

Vorzugsweise weist ein Übergang zwischen einer Seitenplatte und einer Rotorraumplatte die Kragplatte auf.

Es wurde bereits erläutert, dass bislang Vierkante nach außen hin an die rotornahen Endränder der Seitenwände angeschweißt werden, um den Versprung der Gehäusewand nach außen zu gewährleisten. Seitlich außen an die Vierkante wird herkömmlich eine Rotorraumseitenwand angeschweißt. Der Vierkant ist in der Regel gebogen und verläuft als Kreisbogensegment um die Rotorwelle. Zwischen dem Vierkant und der Seitenwand bestehen in der Regel ebenso zwei Schweißverbindungen wie zwischen dem Vierkant und der Rotorraumseitenwand.

Mit dem Übergang - wie vorgeschlagen - zwischen der Seitenwand und der Rotorraumseitenwand in Form einer Kragplatte baut die Anlage erheblich stabiler.

Es sei ausdrücklich darauf hingewiesen, dass sich dies nicht nur auf einen L-förmigen Eckpanzer bezieht, bei dem ein Übergang zwischen Seitenplatte und Rotorraumplatte eine Kragplatte aufweist. Vielmehr ist es unabhängig von Vorteil, wenn die Seitenwand als solche an ihrem Rücksprung zu einer Rotorraumseitenwand eine Wandkragplatte aufweist.

Es versteht sich, dass sich der vorgeschlagene L-förmige Eckpanzer einer Seitenwandpanzerung und die vorgeschlagene Seitenwand an einem Schredder für Bleche, Kraftfahrzeuge und dergleichen unmittelbar vorteilhaft auswirken.

Eine besonders vorteilhafte Ausgestaltung der Erfindung besteht darin, dass ein Schredder für Bleche, Kraftfahrzeuge und dergleichen, mit einem in einem Gehäuse gelagerten Rotor, wobei der Rotor mit einem Rotorrand unter einer Seitenwand des Gehäuses bzw. einer Seitenplatte einer Seitenwandpanzerung mit einem verbleibenden freien Spalt umlaufen kann, wobei ein freies Spaltmaß von höchstens 10 mm, bevorzugt von höchstens 5 mm, besonders bevorzugt von höchstens 2 mm, vorliegt.

Bei einem so kleinen Spaltmaß zwischen dem Rand des Rotors und der Seitenwand des Gehäuses bzw. der daran anliegenden und den Arbeitsraum verkleinernden Panzerung, gegebenenfalls auch einer L-förmigen Panzerung und/oder einem Seitenwandrücksprung mit einer Wandkragplatte, kann nur wenig Schredgut den Spalt passieren und somit in den Freiraum seitlich des Rotors gelangen. Bei Versuchen des Erfinders hat sich herausgestellt, dass ein so geringes Spaltmaß nicht zwangsweise zu Verkeilungen führt, welche die Anlage zum Stillstand zwingen.

Gemäß einer weiteren Ausführungsform löst die gestellte Aufgabe ein Schredder für Bleche, Kraftfahrzeuge und dergleichen, mit einem in einem Gehäuse gelagerten Rotor, wobei der Rotor mit einem Rotorrand unter einer Seitenwand des Gehäuses bzw. einer Seitenplatte einer Seitenwandpanzerung umlaufen kann, und wobei eine Überlappung von Seitenwand bzw. Seitenplatte über die Rotormantelfläche wenigstens 20 mm beträgt, bevorzugt wenigstens 40 mm, besonders bevorzugt etwa 50 mm, jeweils vom Rotorrand aus gemessen.

Auch bei einer dermaßen großen Überlappung hat sich in Versuchen des Erfinders gezeigt, dass nur sehr wenig Schredgut den Spalt zu den Stirnseiten des Rotors hin passieren kann.

Es versteht sich, dass ein solches Überlappungsmaß zwar schon selbständig von Vorteil ist, insbesondere aber mit den vorstehend beschriebenen Aspekten der Erfindung gut kombiniert werden kann.

In einer vorteilhaften Ausgestaltung der Erfindung ist vorgesehen, dass ein Rotor für einen Schredder für Bleche, Kraftfahrzeuge und dergleichen, mit einem in einem Gehäuse gelagerten Rotor, welcher mit einem Rotorrand unter einer Seitenwand des Gehäuses bzw. einer Seitenplatte einer Seitenwandpanzerung umlaufen kann, wobei der Rotor einen radialen Vorsprung am Rotorrand zum Vermindern von durch einen Spalt zwischen Rotorrand und Seitenwand bzw. Seitenplatte gelangenden Schredguts aufweist.

Mit einem solchen Vorsprung, der idealerweise als Ring vorliegt, kann relativ sicher verhindert werden, dass Schredgut durch den freien Spalt zwischen Rotor und Gehäusewand bzw. Gehäusewandrücksprung in den Freiraum neben den Stirnseiten des Rotors gelangt, wenn der Vorsprung ausreichend dimensioniert ist. Selbst ein kleiner bevorzugt ringförmiger Vorsprung mindert aber schon die Gefahr von durch diesen Spalt tretendem Schredgut.

Es ist von besonderem Vorteil, wenn ein Rotor mit einem radialen Vorsprung Rotorkappen aufweist. Solche Rotorkappen sind beispielsweise aus der DE 197 56 275 C1 bekannt. Bei der dortigen Hammermühle weist der Rotor neben hervorstehenden Hämmern am Umfang des Rotormantels an dessen axialem Rand einen umlaufenden vorstehenden Ring an der Scheibe des Rotors auf, auf welchen eine Schutzkappe aufgesetzt ist. Im Betrieb weist der Rotor aus der DE 197 56 275 C1 somit eine annähernd glatte Fläche am Umfang auf. Diese glatte Fläche - mit Ausnahme der einzelnen hervorstehenden Hämmer - wird durch die zylindrische Manteloberfläche um die zahlreichen Schutzkappen am Rotor gebildet.

Somit weist der Rotor aus der DE 197 56 275 C1 einen umlaufenden Vorsprung am Rand zwar an den Rotorscheiben als solchen auf, im Betrieb hingegen nicht mehr. Demgegenüber schlägt der vorgestellte sechste Aspekt der Erfindung vor, gerade im Betrieb einen radialen Vorsprung am Rand auszubilden, um möglichst viel Schredgut bei dessen ungeplanter axialer Bewegung im Arbeitsraum zu behalten.

In einer bevorzugten Ausführungsform ist der Vorsprung radial außen an einer Rotorkappe ausgebildet, bevorzugt an einer Randrotorkappe. Eine solche Ausführung vereint die stabilisierenden und geräuschmindernden Eigenschaften einer Rotorschutzkappe und des vorgeschlagenen Vorsprungs zum Verhindern oder Vermindern des seitlich ausweichenden Schredguts.

Ferner ist es möglich, dass eine radiale Ausnehmung an der Seitenwand und/oder der Seitenplatte vorgesehen ist, in welcher der Rotorrand umlaufen kann, zum Vermindern von durch einen Spalt zwischen Rotorrand und Seitenwand bzw. Seitenplatte gelangenden Schredguts.

Bei einer solchen Ausgestaltung des Schredders ist - mit einfachen Worten ausgedrückt - der Rücksprung in der Gehäusewand bzw. in deren Panzerung mit einer umlaufenden Ausnehmung versehen, so dass der Rand des Rotors in diese Ausnehmung eingepasst werden kann, was ebenfalls den Durchgang von Schredgut in den Freiraum seitlich der Rotorstimseiten vermindert oder nach Möglichkeit ganz unterbindet. Bei geeigneter Gestaltung ergibt sich im Querschnitt des Schredders mit Rotor ein Spalt zwischen dem Arbeitsraum und dem Freiraum neben der Rotorstirn mit einer Stufe. Der Ringspalt um den Rotor führt demgemäß in die Ausnehmung hinein. Im Verlauf des Spalts in Richtung vom Arbeitsraum zum Freiraum neben der Stirn des Rotors hin endet nach einer Überlappungsstrecke der Rotor, kurz danach aber auch die Ausnehmung, so dass der Ringspalt stufenförmig radial kleiner wird. Erst nach diesem Knick und einem dadurch erzwungenen kurzen, im Wesentlichen radialen Verlauf mündet der Ringspalt in den Freiraum neben der Stirn des Rotors.

Die Erfindung wird nachfolgend anhand zweier Ausführungsbeispiele unter Bezugnahme auf die Zeichnung näher erläutert. Identische oder funktional gleiche Bauteile können gleiche Bezugsziffern tragen. Es zeigen
- Figur 1: eine Draufsicht auf ein bogensegmentförmiges einstückiges Stahlelement, welches als Panzerplatte Verwendung finden soll,
- Figur 2: einen Querschnitt gemäß der radialen Schnittkennzeichnung C-C in Figur 1,
- Figur 3: eine perspektivische Ansicht auf die L-förmige Panzerplatte aus den Figuren 1 und 2,
- Figur 4: in einer perspektivischen Ansicht einen Teil eines Rotors in einem Schredder, wobei eine Randscheibe des Rotors mit einem Randbereich innerhalb einer L-förmigen Panzerplatte umläuft, welche eine Seitenwand schützt,
- Figur 5: den Schredder aus Figur 4 in einer vergleichbaren perspektivischen Ansicht, jedoch ohne den Rotor,
- Figur 6: schematisch in einer perspektivischen Ansicht einen Rotorbereich eines Schredders mit einer aufgeklappten oberen Hälfte mit Rotor,
- Figur 7: ein Detail aus Figur 6 gemäß dortiger kreisförmiger Kennzeichnung "B",
- Figur 8: den Schredder aus den Figuren 6 und 7 schematisch in einer steilen Draufsicht etwa gemäß Richtungskennzeichnung VIII in Figur 6
- Figur 9: ein Detail aus Figur 8 gemäß dortiger kreisförmiger Ausschnittskennzeichnung "A".

Das Stahlelement in den Figuren 1 bis 3 besteht im Wesentlichen aus einer Seitenplatte 2 und einer daran angesetzten Kragplatte 3. Der Ansatz der Kragplatte 3 an die Seitenplatte 2 zeigt sich in einem rechten Winkel 4 im radialen Schnitt "C-C" durch das Stahlelement.

In der Seitenplatte 2 des Stahlelements sind Ausnehmungen 5 in Form von Bohrungen vorgesehen. In diese können Befestigungsschrauben (nicht dargestellt) zum Befestigen an einer Seitenwand eines Schredders eingebracht werden.

Seitliche Abschlusskanten 6, 7 des Stahlelements ziehen sich an den Stirnseiten sowohl der Seitenplatte 2 als auch der Kragplatte 3 entlang und sind ebenfalls radial gemäß einer Bogenform 8 geformt, so dass mehrere Stahlelemente der Form des Stahlelements Stirn an Stirn zu einem beliebigen Anteil eines Kreisbogens zusammengesetzt werden können.

Der Schredder 60 aus den Figuren 4 und 5 trägt in einem Rotorbereich den Rotor 50. Eine Randscheibe 70 des Rotors 50 läuft mit einem Randbereich 80 innerhalb einer L-förmigen Panzerplatte 90 um. Die L-förmige Panzerplatte 90 schützt eine Seitenwand 100 vor Schredgut, welches ansonsten von der Oberfläche des Rotors 50 bzw. den dort vorgesehnen Hämmern mit relativ unkontrollierbarer Wucht gegen die Seitenwand 100 schlüge.

Der Randbereich 80 des Rotors 50 ist von mehreren bogensegmentförmigen L-förmigen Panzerplatten 110, 120, 130, 140, 150, 160, 170 umgeben (vgl. insbesondere Figur 5), welche aneinandergefügt einen Halbkreis ergeben.

An einer radialen Innenoberfläche 180 der L-förmigen Panzerplatten 110 bis 170 ist eine Stufe 190 ausgebildet, welche axial außerhalb des Randbereichs 80 des Rotors 50 liegt, so dass Schredgut auf dem - ungeplanten und ungewollten - Weg um die Kante des Rotors herum in den Wellenaufnahmeraum neben der Stirnseite des Rotors 50 die Stufe 190 zu überwinden hätte. Die Stufe 190 hindert das Schredgut weitestgehend an diesem ungeplanten Weg neben den Rotor 50.

Der Schredder 200 in den Figuren 6 bis 9 besteht im Wesentlichen aus einer oberen Gehäusehälfte 201 und einem Gehäusesockel 202, welche jeweils einen im Wesentlichen halbzylinderförmigen Aufnahmeraum 203, 204 für einen Rotor 205 aufweisen. Die obere Gehäusehälfte 201 kann zum Freigeben eines Rotorraums 206 über Hydraulikzylinder 207 (exemplarisch gekennzeichnet) nach oben geschwenkt werden, wobei der Rotor 205 mit einer Welle 208 an der oberen Gehäusehälfte 201 angeordnet ist.

Sowohl die obere Gehäusehälfte 201 als auch der Gehäusesockel 202 haben eine Gehäuseseitenwand 210 mit einem bezüglich des Rotors 205 radial nach außen führenden Versprung 211, damit eine Flucht entlang einer inneren Oberfläche 212 nicht in einen Stirnwandbereich 213 neben den Rotor führt, sondern damit die Flucht auf eine Rotoroberfläche 214 führt. Dies ist im Betrieb des Rotors 205 bzw. des Schredders 200 wichtig, damit das eingeführte Schredgut direkt den Hämmern des Rotors 205 zugeführt wird.

Die Gehäuseseitenwand 210 ist durch eine flächige Panzerung 215 mechanisch vor dem Schredgut geschützt. Die flächige Panzerung 215 endet allerdings deutlich vor dem Versprung 211. Unmittelbar an die flächige Panzerung 215, welche aus Segmenten besteht, schließt sich eine sowohl an der oberen Gehäusehälfte 201 als auch am Gehäusesockel 202 halbkreisförmig ausgestaltete Versprungspanzerung 216 an.

Die Panzerung 216 des Versprungs besteht aus mehreren kreisbogensegmentförmigen Stücken 217, 218, 219, 220 (exemplarisch gekennzeichnet). Diese liegen umfänglich unmittelbar aneinander. Gegenüber der flächigen Panzerung 215 ist zunächst ein Ansatz 221 ausgeführt, welcher gegenüber der flächigen Panzerung 215 zu einer größeren Materialstärke der Panzerung 216 führt.

Die kreisringsegmentförmigen Panzerplatten 217, 218, 219, 220 sind im radialen Schnitt bezüglich der Welle 208 des Rotors 205 L-förmig ausgeführt und weisen jeweils eine Seitenplatte 222 (exemplarisch gekennzeichnet) und eine einstückig damit ausgeführte Kragplatte 223 (exemplarisch gekennzeichnet) auf.

Die L-Form der segmentförmigen Panzerplatten 217, 218, 219 und 220 schützt somit den Versprung 211 der Gehäuseseitenwand 210, 230.

Durch eine Stufe 231 an der Kragplatte 223, welche eine Seitenkante 232 des Rotors 205 recht nah umgibt, insbesondere mit nur wenigen Millimetern Abstand, kann kaum Schredgut von der Oberfläche 214 des Rotors 205 in den Stirnbereich 213 neben dem Rotor 205 gelangen. Dies ist schon deshalb von Bedeutung, weil dort die Lagerung der Welle 208 angeordnet ist. Überdies ist eine dortige Gehäusewand 235 in der Regel ohne weitere Panzerung ausgeführt.

## Patentansprüche

1. L-förmiger Eckpanzer (1) einer Seitenwandpanzerung zum Auskleiden einer Seitenwand eines Schredders (60, 200) für Bleche, Kraftfahrzeuge und desgleichen, mit einer Seitenplatte (2, 222) und einer Kragplatte (3, 223), wobei die Kragplatte von der Seitenplatte winklig absteht, **dadurch gekennzeichnet, dass** der L-förmige Eckpanzer (1) als einstückiges Bogensegment geformt ist.

2. Eckpanzer (1) nach Anspruch 1, ***dadurch gekennzeichnet, dass*** ein Winkel zwischen der Kragplatte (3, 223) und der Seitenplatte (2, 222) zumindest 70°, vorzugsweise etwa 90°, bezüglich eines Verlaufs der Seitenplatte (2, 222) ist.

3. Eckpanzer (1) nach Anspruch 1 oder 2, ***dadurch gekennzeichnet, dass*** die Kragplatte (3, 223) eine zumindest im Wesentlichen gleiche Dicke hat wie die Seitenplatte (2, 222).

4. Schredder (60, 200) für Bleche, Kraftfahrzeuge und desgleichen, mit einer Seitenwand (100, 210, 230) mit einem Rücksprung und mit einer Seitenwandpanzerung zum Auskleiden der Seitenwand (100, 210, 230), sowie mit einem im Querschnitt L-förmigen Eckpanzer im Bereich des Rücksprungs, **dadurch gekennzeichnet, dass** der Eckpanzerbereich (216) einen Eckpanzer (1) nach einem der Ansprüche 1 bis 3 aufweist.

5. Schredder (60, 200) nach Anspruch 4, **dadurch gekennzeichnet, dass** an einer radialen Innenoberfläche (180) des Eckpanzers (1) eine Stufe (190, 231) ausgebildet ist.

6. Schredder (60, 200) nach einem der Ansprüche 4 oder 5, **dadurch gekennzeichnet, dass** ein Übergang zwischen einer Seitenplatte und einer Rotorraumplatte (235) die Kragplatte (3, 223) aufweist.

7. Schredder (60, 200) nach einem der Ansprüche 4 bis 6, **dadurch gekennzeichnet, dass** der Rücksprung eine Wandkragplatte aufweist.

8. Schredder (60, 200) nach einem der Ansprüche 4 bis 7, **dadurch gekennzeichnet, dass** ein in einem Gehäuse gelagerten Rotor (205) mit einem Rotorrand unter einer Seitenwand (100, 210, 230) des Gehäuses bzw. einer Seitenplatte einer Seitenwandpanzerung mit einem verbleibenden freien Spalt umlaufen kann, und zwar mit einem freien Spaltmaß von höchstens 10 mm, bevorzugt von höchstens 5 mm, besonders bevorzugt von höchstens 2 mm.

9. Schredder (60, 200) nach einem der Ansprüche 4 bis 8, **dadurch gekennzeichnet, dass** ein in einem Gehäuse gelagerter Rotor (205) mit einem Rotorrand unter einer Seitenwand des Gehäuses bzw. einer Seitenplatte einer Seitenwandpanzerung umlaufen kann, und zwar mit einer Überlappung von wenigstens 20 mm, bevorzugt von wenigstens 40 mm, besonders bevorzugt von etwa 50 mm.

10. Schredder (60, 200) nach einem der Ansprüche 4 bis 9, **dadurch gekennzeichnet, dass** ein Rotor (205) mit einem Rotorrand unter einer Seitenwand des Gehäuses oder unter einer Seitenplatte einer Seitenwandpanzerung umlaufen kann, wobei der Rotor (205) einen radialen Vorsprung im Bereich eines Rotorrands im Betrieb des Schredders zum Vermindern von durch einen Spalt zwischen Rotorrand und Seitenwand bzw. Seitenplatte (2) gelangenden Schredguts aufweist, wobei der radiale Vorsprung am Rotor (205) axial innerhalb des Rücksprungs (211) liegt, sodass eine Flucht entlang einer inneren Oberfläche (212) auf eine Rotoroberfläche (214) führt.

11. Schredder (60, 200) nach einem der Ansprüche 4 bis 9, **gekennzeichnet durch** Rotorkappen an einem Rotor (205).

12. Schredder (60, 200) nach Anspruch 11, **dadurch gekennzeichnet, dass** ein Vorsprung radial nach außen an einer Rotorkappe ausgebildet ist.

## Claims

1. An L-shaped corner armour plate (1) of side wall armour-plating for lining a side wall of a shredder (60, 200) for metal sheets, motor vehicles and suchlike, with a side plate (2, 222) and a cantilever plate (3, 223), wherein the cantilever plate projects at an angle from the side plate, **characterised in that** the L-shaped corner armour plate (1) is constituted as a single-piece arc segment.

2. The corner armour plate (1) according to claim 1, **characterised in that** an angle between the cantilever plate (3, 223) and the side plate (2, 222) is at least 70°, preferably approx. 90°, relative to the course of the side plate (2, 222).

3. The corner armour plate (1) according to claim 1 or 2, **characterised in that** the cantilever plate (3, 223) has an at least essentially identical thickness to the side plate (2, 222).

4. A shredder (60, 200) for metal sheets, motor vehicles and suchlike, with a side wall (100, 210, 230) with a recess and with side wall armour-plating for lining the side wall (100, 210, 230), and with a corner armour plate L-shaped in cross-section in the region of the recess, **characterised in that** the corner armour plate region (216) comprises a corner armour plate (1) according to any one of claims 1 to 3.

5. The shredder (60, 200) according to claim 4, **characterised in that** a step (190, 231) is constituted on a radial inner surface (180) of the corner armour plate (1).

6. The shredder (60, 200) according to any one of claims 4 or 5, **characterised in that** a transition between a side plate and a rotor chamber plate (235) comprises the cantilever plate (3, 223).

7. The shredder (60, 200) according to any one of claims 4 to 6, **characterised in that** the recess comprises a wall cantilever plate.

8. The shredder (60, 200) according to any one of claims 4 to 7, **characterised in that** a rotor (205) mounted in a housing can rotate with a rotor edge below a side wall (100, 210, 230) of the housing or of a side plate of side wall armour-plating with a remaining free gap, and more precisely with a free gap size of at most 10 mm, preferably of at most 5 mm, particularly preferably of at most 2 mm.

9. The shredder (60, 200) according to any one of claims 4 to 8, **characterised in that** a rotor (205) mounted in a housing can rotate with a rotor edge below a side wall of the housing or of a side plate of side wall armour-plating, and more precisely with an overlap of at least 20 mm, preferably of at least 40 mm, particularly preferably of approx. 50 mm.

10. The shredder (60, 200) according to any one of claims 4 to 9, **characterised in that** a rotor (205) can rotate with a rotor edge below a side wall of the housing or below a side plate of side wall armour-plating, wherein the rotor (205) has a radial projection in the region of a rotor edge during operation of the shredder in order to reduce shredded material passing through a gap between the rotor edge and the side wall or side plate (2), wherein the radial projection on the rotor (205) lies axially inside the recess (211), so that an alignment along an inner surface (212) leads onto a rotor surface (214).

11. The shredder (60, 200) according to any one of claims 4 to 9, **characterised by** rotor caps on a rotor (205).

12. The shredder (60, 200) according to claim 11, **characterised in that** a projection is constituted radially outwards on a rotor cap.

## Revendications

1. Blindage d'angle en forme de L (1) d'un blindage de paroi latérale pour revêtir une paroi latérale d'un déchiqueteur (60, 200) pour des tôles, des véhicules automobiles et éléments de ce type, avec une plaque latérale (2, 222) et une plaque en console (3, 223) pour lequel la plaque en console s'éloigne de façon angulaire de la plaque latérale **caractérisé en ce que** le blindage d'angle en forme de L (1) est formé en tant que segment d'arc monobloc.

2. Blindage d'angle selon la revendication 1 **caractérisé en ce qu'**un angle entre la plaque en console (3, 223) et la plaque latérale (2, 222) est au moins de 70°, de préférence environ 90°, par rapport au profil général de la plaque latérale (2, 222).

3. Blindage d'angle selon la revendication 1 ou 2 **caractérisé en ce que** la plaque en console (3, 223) a une épaisseur au moins pour l'essentiel identique à la plaque latérale (2, 222).

4. Déchiqueteur (60, 200) pour tôles, véhicules automobiles et éléments de ce type avec une paroi latérale (100, 210, 230) avec un décrochement et avec un blindage de paroi latérale pour revêtir la paroi latérale (100, 210, 230) ainsi qu'avec un blindage d'angle de section en forme de L dans la zone du décrochement **caractérisé en ce que** la zone de blindage d'angle (216) comporte un blindage d'angle (1) selon une quelconque des revendications 1 à 3.

5. Déchiqueteur (60, 200) selon la revendication 4 **caractérisé en ce que** sur une surface intérieure radiale (180) du blindage d'angle (1) est constitué un gradin (190, 231).

6. Déchiqueteur (60, 200) selon une quelconque des revendications 4 ou 5 **caractérisé en ce qu'**un passage entre une plaque latérale et une plaque de compartiment de rotor (235) comporte la plaque en console (3, 223).

7. Déchiqueteur (60, 200) selon une quelconque des revendications 4 à 6 **caractérisé en ce que** le décrochement comporte une plaque en console.

8. Déchiqueteur (60, 200) selon une quelconque des revendications 4 à 7 **caractérisé en ce qu'**un rotor (205) monté dans un carter peut tourner avec un bord de rotor sous une paroi latérale (100, 210, 230) du carter ou d'une plaque latérale d'un blindage de paroi latérale avec un interstice restant libre, c'est-à-dire avec une mesure d'interstice libre de 10 mm maximum, de préférence de 5 mm maximum, de préférence en particulier de 2 mm maximum.

9. Déchiqueteur (60, 200) selon une quelconque des revendications 4 à 8 **caractérisé en ce qu'**un rotor (205) monté dans un carter peut tourner avec un bord de rotor sous une paroi latérale du carter ou d'une plaque latérale d'un blindage de paroi latérale, en réalité avec un recouvrement d'au moins 20 mm, de préférence d'au moins 40 mm, de préférence en particulier d'environ 50 mm.

10. Déchiqueteur (60, 200) selon une quelconque des revendications 4 à 9 **caractérisé en ce qu'**un rotor (205) peut tourner avec un bord de rotor sous une paroi latérale du carter ou sous une plaque latérale d'un blindage de paroi latérale, le rotor (205) présentant une partie en saillie radiale dans la zone d'un bord de rotor dans le fonctionnement du déchiqueteur pour réduire le matériau déchiqueté parvenu par un interstice entre le bord de rotor et la paroi latérale ou plaque latérale (2), la partie en saillie radiale se trouvant en position axiale sur le rotor (205) à l'intérieur du décrochement (211) de sorte qu'un alignement le long d'une surface (212) intérieure donne sur une surface de rotor (214).

11. Déchiqueteur (60, 200) selon une quelconque des revendications 4 à 9 **caractérisé par** des capots de rotor sur un rotor (205).

12. Déchiqueteur (60, 200) selon la revendication 11 **caractérisé en ce qu'**une partie en saillie est constituée dans le sens radial vers l'extérieur sur un capot de rotor.
